# EUROPÄISCHE PATENTSCHRIFT

(11) **EP 3 160 689 B1**
(45) Veröffentlichungstag und Bekanntmachung des Hinweises auf die Patenterteilung: **12.12.2018**
(21) Anmeldenummer: 15731912.0
(22) Anmeldetag: 25.06.2015
(51) Int. Cl.: B25F 5/00, B25D 16/00

(54) **HANDWERKZEUGMASCHINE UND STEUERUNGSVERFAHREN**
HANDHELD MACHINE TOOL AND CONTROL METHOD
MACHINE-OUTIL PORTATIVE ET PROCÉDÉ DE COMMANDE

(30) Priorität: 27.06.2014 EP 14174696
(43) Veröffentlichungstag der Anmeldung: 03.05.2017
(73) Patentinhaber: Hilti Aktiengesellschaft, 9494 Schaan (LI)
(72) Erfinder: MANSCHITZ, Erwin, 82110 Germering (DE); WISSMACH, Walter, 80637 München (DE)
(74) Vertreter: Hilti Aktiengesellschaft Corporate Intellectual Property
(86) Internationale Anmeldenummer: PCT/EP2015/064353
(87) Internationale Veröffentlichungsnummer: WO 2015/197753

(56) Entgegenhaltungen:
- EP-A2- 1 666 754
- EP-A2- 2 410 650
- EP-A2- 2 514 570
- EP-A2- 2 517 839
- US-A1- 2013 240 230

## Beschreibung

### GEBIET DER ERFINDUNG

Die vorliegende Erfindung betrifft eine Handwerkzeugmaschine, die eine Sperrkörperkupplung zum Unterbrechen eines drehenden Antriebs eines Werkzeugs aufweist, wie aus US 2013/240230 A1 und dem Oberbegriff von Anspruch 1 bekannt.

Beispielsweise beschreibt die US 2009/008115 einen Bohrhammer mit einer mechanischen Sperrkörperkupplung. Die Sperrkörperkupplung löst aus, wenn ein an dem Bohrer anliegendes Drehmoment ein Auslösemoment überschreitet. Die Sperrkörperkupplung wird dabei hohen mechanischen Belastungen ausgesetzt, wenn der Anwender fortgesetzt versucht seine Arbeit fortzusetzen.

### OFFENBARUNG DER ERFINDUNG

Eine erfindungsgemäße Handwerkzeugmaschine hat eine Werkzeugaufnahme zum Aufnehmen eines Werkzeugs längs einer Arbeitsachse, einen Motor und eine Sperrkörperkupplung. Die Sperrkörperkupplung hat ein antriebsseitiges Rad und ein abtriebsseitiges Rad und eine Anzahl N von zwischen dem antriebsseitigen Rad und dem abtriebsseitigen Rad angeordneter Sperrkörper. Die Sperrkörper sind relativ zu einem der Räder beweglich. Eine Federkraft hält die Sperrkörper in Eingriff mit dem einen Rad zum Übertragen eines Drehmoments von dem antriebsseitigen Rad auf das abtriebsseitige Rad. Bei Anliegen eines einen Schwellwert überschreitenden Drehmoments unterbrechen die beweglich gehaltenen Sperrkörper das Übertragen des Drehmoments. Ein Sensor dient zum Aufzeichnen eines Messsignals als Maß für Beschleunigungen innerhalb der Handwerkzeugmaschine. Ein Bandbreitenfilter hat einen Durchlassbereich, in dem eine Frequenz gleich dem Produkt der Drehzahl des antriebsseitigen Rads mit der Anzahl N der Sperrkörper liegt. Einer Auswertungseinheit wird das von dem Bandbreitenfilter gefilterte Messsignal zugeführt. Die Auswertungseinheit reduziert bei Überschreiten eines Grenzwertes durch das gefilterte Messsignal die Drehzahl des Motors.

Das erfindungsgemäße Steuerungsverfahren zeichnet ein Messsignal als Maß für Beschleunigungen innerhalb der Handwerkzeugmaschine auf. Die Beschleunigungen können insbesondere Drehbeschleunigungen oder eine Änderung einer Drehgeschwindigkeit um die Arbeitsachse der Handwerkzeugmaschine sein. Die Signalstärke des Messsignals wird in einem Frequenzband um eine Frequenz gleich dem Produkt der Drehzahl des antriebsseitigen Rads mit der Anzahl der Sperrkörper ermittelt. Der Filter selektiert Beschleunigen und Vibrationen, die aufgrund ihres periodischen Auftretens der Sperrkörperkupplung zugeordnet werden. Die Leistungsaufnahme der Handwerkzeugmaschine wird reduziert, wenn die Signalstärke in dem Frequenzband einen Schwellwert überschreitet. Der Anwender erhält in gewohnter Weise eine Rückmeldung durch die durchdrehende Sperrkörperkupplung, dass ein anliegendes Drehmoment eine eingestellte Grenze überschreitet. Das nachträgliche automatische Verringern der Motorleistung erhöht die Lebensdauer der Sperrkörperkupplung.

Die Handwerkzeugmaschine kann die Drehzahl des antriebsseitigen Rads messen und das Frequenzband an die gemessene Drehzahl anpassen.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Bohrhammer

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als Beispiel einer meißelnden Handwerkzeugmaschine schematisch einen Bohrhammer **1.** Der Bohrhammer **1** hat eine Werkzeugaufnahme **2**, in welche ein Schaftende **3** eines Werkzeug, z.B. eines des Bohrers **4**, eingesetzt werden kann. Einen primären Antrieb des Bohrhammers **1** bildet ein Motor **5**, welcher ein Schlagwerk **6** und eine Abtriebswelle **7** antreibt. Ein Batteriepaket **8** oder eine Netzleitung versorgt den Motor **5** mit Strom. Ein Anwender kann den Bohrhammer **1** mittels eines Handgriffs **9** führen und mittels eines Systemschalters **10** den Bohrhammer **1** in Betrieb nehmen. Im Betrieb dreht der Bohrhammer **1** den Bohrer **4** kontinuierlich um eine Arbeitsachse **11** und kann dabei den Bohrer **4** in Schlagrichtung **12** längs der Arbeitsachse **11** in einen Untergrund schlagen.

Das Schlagwerk **6** ist ein pneumatisches Schlagwerk **6.** Ein Erregerkolben **13** und ein Schläger **14** sind in einem Führungsrohr **15** in dem Schlagwerk **6** längs der Arbeitsachse **11** beweglich geführt. Der Erregerkolben **13** ist über einen Exzenter **16** an den Motor **5** angekoppelt und zu einer periodischen, linearen Bewegung gezwungen. Ein Pleuel **17** verbindet den Exzenter **16** mit dem Erregerkolben **13.** Eine Luftfeder gebildet durch eine pneumatische Kammer **18** zwischen dem Erregerkolben **13** und dem Schläger **14** koppelt eine Bewegung des Schlägers **14** an die Bewegung des Erregerkolbens **13** an. Der Schläger **14** kann direkt auf ein hinteres Ende des Bohrers **4** aufschlagen oder mittelbar über einen im Wesentlichen ruhenden Zwischenschläger **19** einen Teil seines Impuls auf den Bohrer **4** übertragen. Das Schlagwerk **6** und vorzugsweise die weiteren Antriebskomponenten sind innerhalb eines Maschinengehäuses **20** angeordnet.

Die Abtriebswelle **7** ist über eine mechanische Sperrkörperkupplung **21** an den Motor **5** angekoppelt. Die beispielhafte Sperrkörperkupplung **21** hat ein Kegelrad **22**, das um die Arbeitsachse **11** dreht. Ein von dem Motor **5** angetriebenes Kegelrad **23** kämmt mit dem Kegelrad **22** der Sperrkörperkupplung **21.** Das Kegelrad **22** ist über Sperrkörpern **24** mit einer Drehscheibe **25** gekoppelt. Die Drehschreibe **25** ist um die gleiche Achse wie das Kegelrad **23** drehbar gelagert, hier um die Arbeitsachse **11.** Die Drehscheibe **25** ist längs der Arbeitsachse **11** beweglich. Die Drehscheibe **25** ist in einer ersten Stellung so nahe an dem Kegelrad **23**, dass die Sperrkörper **24** sowohl in das Kegelrad **22** als auch die Drehscheibe **25** eingreifen. Das Drehmoment von dem Kegelrad **22** wird auf die Drehscheibe **25** übertragen. Die Drehscheibe **25** kann sich von dem Kegelrad **22** soweit längs der Arbeitsachse **11** in eine zweite Stellung entfernen, dass die Sperrkörper **24** nicht mehr in Drehscheibe **25** eingreifen. Die Sperrkörperkupplung **21** ist geöffnet. Eine Feder **26** wirkt der Auslenkung der Drehscheibe **25** aus der ersten Stellung entgegen. Die Sperrkörper **24** sind beispielhaft Kugeln, welche in Taschen im Kegelrad **22** gefangen und in Taschen in die Drehscheibe **25** eingreifen können. Die Sperrkörperkupplung **21** ist beim Eingriff der Kugeln in die Taschen geschlossen und überträgt ein Drehmoment. Die dargestellte Sperrkörperkupplung ist exemplarisch. Bei einer alternativen Sperrkörperkupplung kann die Drehscheibe innerhalb des Kegelrades angeordnet sein, die Sperrkörper sind in radialer Richtung federbelastet beweglich.

Der Bohrhammer **1** reduziert das Drehmoment, wenn die Sperrkörperkupplung **21** anspricht, beispielsweise weil der Bohrer **4** im Untergrund blockiert. Der Bohrhammer **1** hat einen Sensor **27**, der in dem Maschinengehäuse auftretende Vibrationen erfasst. Der Sensor **27** kann insbesondere ein Gyrosensor sein, der Drehbewegungen um eine Achse parallel zu der Arbeitsachse **11** erfasst. Während des Betriebs des Bohrhammers **1** treten unterschiedliche Beschleunigungen auf, z.B. aufgrund des Schlagwerks **6** und des drehenden Motors **5.** Die Sperrkörperkupplung **21** erzeugt beim Übergang von der geöffneten Stellung in die geschlossene Stellung einen Ruck im Antriebsstrang durch die Ankopplung des Bohrers **4** an dem Motor **5.** Der Ruck als einzelnes Ereignis ist wenig spezifisch und beispielsweise abhängig von der Größe des Bohrers **4** und dem Material des Untergrunds. Sofern die Blockade des Bohrers **4** andauert, öffnet und schließt sich die Sperrkörperkupplung **21** periodisch. Die Dauer zwischen zwei Schließvorgängen bestimmt sich durch die Drehzahl des antreibenden Kegelrads **22** und den Winkel, um welchen das Kegelrad **23** gedreht werden muss, bis die Sperrkörper **24** wieder einrasten können. Der Winkel ist invers proportional zu der Anzahl der Sperrkörper **24.** Das Messsignal **28** des Sensors **27** wird einem Bandbreitenfilter **29** zugeführt. Das Bandbreitenfilter **29** ist in seiner Charakteristik auf die Sperrkörperkupplung **21** abgestimmt. Die Mittenfrequenz des Bandbreitenfilters **29** ist vorzugsweise gleich dem Produkt aus der Drehzahl des angetriebenen Kegelrads **22** und der Anzahl der Sperrkörper **24.** Die Anzahl der Sperrkörper **24** ist als feste Größe in der Auswertungseinheit **30** hinterlegt. Die Drehzahl des Kegelrads **22** ist aufgrund der festen Getriebeuntersetzung in bekannter Weise proportional zu der Motordrehzahl, welche per Sensor erfasst oder bei einem drehzahl-geregelten Motor **5** von der entsprechenden Drehzahlregelung **31** abgefragt wird. Die Auslösefrequenz der Sperrkörperkupplung **21** kann niedriger als die berechnete Frequenz sein, weil sich die Antriebsspindel aufgrund ihres Drehimpulses weiterdreht. In der Regel nimmt der Drehimpuls, insbesondere bei einer Last an dem Bohrer **4**, jedoch rasch ab. Das Frequenzband liegt in einem Bereich von 75 % bis 150 % der berechneten Mittenfrequenz.

Die Auswertungseinheit **30** gibt ein Störsignal **32** aus, wenn das gefilterte Messsignal **33** einen Grenzwert überschreitet. Das Störsignal **32** wird an die Motorsteuerung **31** weitergeleitet, welche daraufhin die Drehzahl des Motors **5** reduziert. Die Drehzahl wird vorzugsweise soweit reduziert, bis das gefilterte Messsignal **33** unterhalb des Grenzwerts liegt. In einer bevorzugten Ausführungsform, reduziert die Motorsteuerung **31** die Drehzahl erst wenn der Grenzwert für eine vorbestimmte Dauer, z.B. wenigstens 2 Sekunden, überschritten wurde. Der Anwender realisiert das Auslösen der Sperrkörperkupplung **21** und bekommt auf diese Weise eine klare Rückmeldung, weshalb die Motorleistung reduziert oder auf Null gesetzt wurde.

Das Bandbreitenfilter **29** hat vorzugsweise eine einstellbare Mittenfrequenz. Das Bandbreitenfilter **29** erfasst die Drehzahl des Kegelrads **22** und passt vorlaufend die Mittenfrequenz an. Das Bandbreitenfilter **29** ist vorzugsweise als digitales Filter implementiert, z.B. als Softwareroutine in einem Signalprozessor. Der Signalprozessor kann parallel in mehreren Frequenzbändern die Signalstärke ermitteln. Der Auswertungseinheit **30** wird die Signalstärke des Frequenzbands zugeführt, dessen Mittenfrequenz dem Produkt aus Anzahl der Sperrkörper **24** und Drehzahl am nächsten kommt.

## Patentansprüche

1. Handwerkzeugmaschine mit
einer Werkzeugaufnahme (2) zum Aufnehmen eines Werkzeugs (4) längs einer Arbeitsachse (11),
einem Motor (5),
einer Sperrkörperkupplung (21), die ein antriebsseitiges Rad (22) und ein abtriebsseitiges Rad (25) und eine Anzahl (N) von zwischen dem antriebsseitigen Rad und dem abtriebsseitigen Rad (25) angeordneter Sperrkörper (24) aufweist, wobei die Sperrkörper (24) relativ zu einem der Räder (22) beweglich sind und durch eine Federkraft in Eingriff mit dem einen Rad (22) zum Übertragen eines Drehmoments von dem antriebsseitigen Rad (22) auf das abtriebsseitige Rad (25) und zum Unterbrechen des Übertragens des Drehmoments bei Anliegen eines einen Schwellwert überschreitenden Drehmoments gehalten sind,
einem Sensor (27) zum Aufzeichnen eines Messsignals (28) von Bewegungen der Handwerkzeugmaschine (1),
**gekennzeichnet durch**
einen Bandbreitenfilter (29), in dessen Durchlassbereich das Produkt der Drehzahl des antriebsseitigen Rads (22) mit der Anzahl (N) der Sperrkörper (24) liegt, und
eine Auswertungseinheit (30), der das von dem Bandbreitenfilter (29) gefilterte Messsignal (28) zugeführt ist und die ansprechend auf ein Überschreiten eines Grenzwertes durch das gefilterte Messsignal (33) die Drehzahl des Motors (5) reduziert.

2. Handwerkzeugmaschine nach Anspruch 1, **dadurch gekennzeichnet, dass** der Sensor (27) ein Gyrosensor zum Erfassen eines Messsignals (28) als Maß für Drehbewegungen um die Arbeitsachse ist.

3. Steuerungsverfahren für eine Handwerkzeugmaschine mit den Merkmalen von Anspruch 1 mit den Schritten:
Aufzeichnen eines Messsignals (28) als Maß für Bewegungen der Handwerkzeugmaschine (1)
Ermitteln der Signalstärke des Messsignals (28) in einem Frequenzband um eine Frequenz gleich dem Produkt der Drehzahl des antriebsseitigen Rads (22) mit der Anzahl (N) der Sperrkörper (24),
Reduzieren einer Leistungsaufnahme der Handwerkzeugmaschine (1), wenn die Signalstärke in dem Frequenzband einen Schwellwert überschreitet.

4. Steuerungsverfahren nach Anspruch 3, **dadurch gekennzeichnet, dass** das Frequenzband innerhalb von 75 % bis 150 % des Produkts der Anzahl von Sperrkörpern (24) und der Drehzahl des antriebsseitigen Rads (22) liegt.

5. Steuerungsverfahren nach Anspruch 3 oder 4, **dadurch gekennzeichnet, dass** der die Drehzahl erst reduziert wird, nachdem eine die Amplitude den Grenzwert für eine Mindestdauer überschreitet.

6. Steuerungsverfahren nach einem der Ansprüche 3 bis 5, **dadurch gekennzeichnet, dass** die Drehzahl des antriebsseitigen Rads (22) gemessen und das Frequenzband an die gemessene Drehzahl angepasst wird.

7. Steuerungsverfahren nach einem der Ansprüche 3 bis 6, **dadurch gekennzeichnet, dass** das Messsignal ein Maß für Drehbewegungen um die Arbeitsachse der Handwerkzeugmaschine ist.

## Claims

1. Hand-held machine tool with
a tool holder (2) for receiving a tool (4) along a working axis (11),
a motor (5),
a locking body coupling (21), which has a wheel on the drive side (22) and a wheel on the output side (25) and a number (N) of locking bodies (24) arranged between the wheel on the drive side and the wheel on the output side (25), in which the locking bodies (24) may move in relation to one of the wheels (22) and are held in engagement with the one wheel (22) through a spring force for transferring a torque from the wheel on the drive side (22) to the wheel on the output side (25) and for interrupting transfer of the torque when close to a torque exceeding a threshold value,
a sensor (27) for recording a measurement signal (28) from movements of the hand-held machine tool (1),
**characterised by**
a bandwidth filter (29), in the passband of which the product of the speed of the wheel on the drive side (22) with the number (N) of locking bodies (24) lies, and
an evaluation unit (30), to which the measurement signal (28) filtered by the bandwidth filter (29) is supplied and which reduces the speed of the motor (5) in response to the filtered measurement signal (33) exceeding a limit value.

2. Hand-held machine tool according to claim 1, **characterised in that** the sensor (27) is a gyrosensor for detecting a measurement signal (28) as a measurement for rotations around the working axis.

3. Control method for a hand-held machine tool with the characteristics of claim 1 with the steps:
recording a measurement signal (28) as a measurement for movements of the hand-held machine tool (1),
determining the signal strength of the measurement signal (28) in a frequency band around a frequency equal to the product of the speed of the wheel on the drive side (22) with the number (N) of locking bodies (24),
reducing a power input of the hand-held machine tool (1), if the signal strength exceeds a threshold value in the frequency band.

4. Control method according to claim 3, **characterised in that** the frequency band lies within 75% to 150% of the product of the number of locking bodies (24) and the speed of the wheel on the drive side (22).

5. Control method according to claim 3 or 4, **characterised in that** the speed is not reduced until after an amplitude exceeds the limit value for a minimum duration.

6. Control method according to one of claims 3 to 5, **characterised in that** the speed of the wheel on the drive side (22) is measured and the frequency band is adjusted to the measured speed.

7. Control method according to one of claims 3 to 6, **characterised in that** the measurement signal is a measurement for rotations around the working axis of the hand-held machine tool.

## Revendications

1. Machine-outil manuelle comportant :
un porte-outil (2) pour porter un outil (4) le long d'un axe de travail (11),
un moteur (5),
un accouplement d'éléments de blocage (21) comportant une roue côté menant (22) et une roue côté mené (25) et un nombre (N) d'éléments de blocage (24) agencés entre la roue côté menant et la roue côté mené (25), dans lequel les éléments de blocage (24) sont mobiles par rapport à l'une des roues (22) et sont maintenus par une force élastique en prise avec cette roue (22) pour transmettre un couple de la roue côté menant (22) à la roue côté mené (25) et pour interrompre la transmission du couple lorsqu'un couple dépassant une valeur de seuil est présent,
un capteur (27) pour enregistrer un signal de mesure (28) de mouvements de la machine-outil manuelle (1),
**caractérisée par**
un filtre passe-bande (29) dans la bande passante duquel se situe le produit de la vitesse de rotation de la roue côté menant (22) par le nombre (N) d'éléments de blocage (24), et
une unité d'évaluation (30) qui reçoit le signal de mesure (28) filtré par le filtre passe-bande (29) et qui réduit la vitesse de rotation du moteur (5) en réponse au dépassement d'une valeur limite par le signal de mesure filtré (33).

2. Machine-outil manuelle selon la revendication 1, **caractérisée en ce que** le capteur (27) est un capteur gyroscopique pour détecter un signal de mesure (28) en tant que mesure de mouvements de rotation autour de l'axe de travail.

3. Procédé de commande pour une machine-outil manuelle ayant les caractéristiques de la revendication 1, comportant les étapes consistant à :
enregistrer un signal de mesure (28) en tant que mesure de mouvements de la machine-outil manuelle (1),
déterminer l'intensité de signal du signal de mesure (28) dans une bande de fréquences autour d'une fréquence égale au produit de la vitesse de rotation de la roue côté menant (22) par le nombre (N) d'éléments de blocage (24),
réduire la puissance consommée de la machine-outil manuelle (1) lorsque l'intensité de signal dans la bande de fréquences dépasse une valeur de seuil.

4. Procédé de commande selon la revendication 3, **caractérisé en ce que** la bande de fréquences se situe dans l'intervalle de 75 % à 150 % du produit du nombre d'éléments de blocage (24) et de la vitesse de rotation de la roue côté menant (22).

5. Procédé de commande selon la revendication 3 ou 4, **caractérisé en ce que** la vitesse de rotation est réduite seulement après qu'une amplitude a dépassé la valeur limite pendant une durée minimale.

6. Procédé de commande selon l'une des revendications 3 à 5, **caractérisé en ce que** la vitesse de rotation de la roue côté menant (22) est mesurée et la bande de fréquences est adaptée à la vitesse de rotation mesurée.

7. Procédé de commande selon l'une des revendications 3 à 6, **caractérisé en ce que** le signal de mesure est une mesure de mouvements de rotation autour de l'axe de travail de la machine-outil manuelle.
